# FASCICULE DE BREVET EUROPEEN

(11) **EP 1 265 033 B1**
(45) Date de publication et mention de la délivrance du brevet: **22.10.2008**
(21) Numéro de dépôt: 02291362.8
(22) Date de dépôt: 04.06.2002
(51) Int. Cl.: F23R 3/60, F23R 3/00

(54) **Chambre de combustion munie d'un système de fixation de fond de chambre**
Brennkammer mit einer Befestigungsanordnung der Kammerendwand
Combustion chamber with a system for mounting the chamber end wall

(30) Priorité: 06.06.2001 FR 0107368
(43) Date de publication de la demande: 11.12.2002
(73) Titulaire: SNECMA, 75015 Paris (FR)
(72) Inventeur: Calvez, Gwénaelle, 77000 Melun (FR); Hernandez, Didier, 77720 Quiers (FR); Forestier, Alexandre, 77350 Boissise La Bertrand (FR)
(74) Mandataire: David, Alain

(56) Documents cités:
- EP-A- 0 564 183
- US-A- 5 142 871
- US-A- 5 291 732
- US-A- 5 479 772

## Description

### Domaine de l'invention

La présente invention se rapporte au domaine spécifique des turbomachines et elle s'intéresse plus particulièrement au problème posé par le montage d'un fond métallique de chambre de combustion d'une turbomachine sur les parois en matériau composite de type CMC (composite à matrice céramique) de cette chambre. Une telle chambre de combustion est connue à partir de US 5 291 732.

### Art antérieur

Classiquement, dans un turboréacteur ou un turbopropulseur, la turbine haute pression, notamment son distributeur d'entrée (HPT nozzle), le système d'injection, la chambre de combustion ainsi que l'enveloppe annulaire de cette chambre sont réalisées dans des matériaux de type métallique. Cependant, dans certaines conditions particulières d'utilisation mettant en oeuvre des températures de combustion notablement élevées, l'emploi d'une chambre entièrement métallique s'avère d'un point de vue thermique totalement inadaptée et il doit être recouru à une chambre à base de matériaux composites haute température de type CMC. Toutefois, les difficultés de mise en oeuvre et le coût de ces matériaux font que leur utilisation est le plus souvent limitée à la chambre de combustion elle même et plus particulièrement à ses seules parois axiales, le distributeur d'entrée de la turbine haute pression, le système d'injection et l'enveloppe annulaire restant alors réalisées plus classiquement en des matériaux métalliques. Or, les matériaux métalliques et les matériaux composites ont des coefficients de dilatation thermique très différents. Il en résulte des problèmes particulièrement aigus notamment au niveau de la liaison entre les parois en matériau composite de la chambre de combustion et le fond de chambre métallique.

### Objet et définition de l'invention

La présente invention pallie ces inconvénients en proposant un montage de fond de chambre métallique ayant la capacité d'absorber les déplacements induits par les différences des coefficients de dilatation entre ce fond métallique et les parois en composite de la chambre de combustion.

Ces buts sont atteints par une chambre de combustion annulaire comportant des parois axiales externe et interne en matériau composite et un fond de chambre en matériau métallique, caractérisée en ce que pour permettre une libre dilatation radiale dudit fond de chambre par rapport auxdites parois axiales, ledit fond de chambre est maintenu en position entre lesdites parois axiales par une pluralité de languettes souples fixées d'une part auxdites parois axiales par des moyens de fixation et d'autre part audit fond de chambre par brasure ou soudure, ledit fond de chambre comportant en outre des moyens pour assurer l'étanchéité entre ledit fond de chambre et lesdites parois axiales.

Avec ce système de fixation à base de languettes souples, les dilatations du fond de chambre métallique sont absorbées sans détériorer les parois en matériau composite. En effet, les languettes peuvent reprendre les efforts dus à la forte dilatation du fond de chambre sans solliciter ces parois qui au contraire se dilatent peu.

Les languettes souples de fixation sont en un matériau métallique et les moyens de fixation sont constitués par une pluralité de boulons, de préférence à écrou prisonnier.

Selon un mode de réalisation, les moyens d'étanchéité comportent un joint circulaire de type « à lamelles » monté dans une gorge circulaire dudit fond de chambre métallique et destiné à assurer un appui sur ladite paroi axiale de la chambre de combustion en regard. De préférence, le joint circulaire d'étanchéité est sectorisé et il est maintenu en appui contre ladite paroi axiale au moyen d'un élément élastique fixé sur ledit fond de chambre métallique. Cet élément élastique est constitué par un ressort à lames.

Selon un mode de réalisation alternatif, les moyens d'étanchéité comportent un segment circulaire monté contre ladite paroi axiale et destiné à coopérer avec une gorge circulaire dudit fond de chambre métallique. De préférence, ce segment circulaire d'étanchéité est fendu.

Selon un mode de réalisation avantageux, les languettes souples de fixation comportent une première extrémité fixée à l'une ou l'autre desdites parois axiales par lesdits moyens de fixation et une seconde extrémité fixée par brasure ou soudure audit fond de chambre. Dans ce cas, le fond de chambre peut comporter en outre une couronne métallique sur laquelle sont brasées ou soudées lesdites secondes extrémités desdites languettes souples de fixation.

Selon un autre mode de réalisation, les languettes souples de fixation comportent une première extrémité fixée à l'une desdites parois axiales par des premiers moyens de liaison une seconde extrémité fixée à l'autre desdites parois axiales par des seconds moyens de liaison et une partie centrale fixée au fond de chambre par brasure ou soudure. Avantageusement, ces languettes souples de fixation sont disposées entre chacune des buses d'injection.

### Brève description des dessins

Les caractéristiques et avantages de la présente invention ressortiront mieux de la description suivante, faite à titre indicatif et non limitatif, en regard des dessins annexés sur lesquels :
- la figure 1 est une vue schématique en demi-coupe axiale d'une partie d'injection d'une turbomachine incorporant un premier exemple de réalisation d'un assemblage selon l'invention,
- la figure la montre un détail de l'assemblage de la figure 1,
- la figure 2 est une vue schématique en demi-coupe axiale d'une partie d'injection d'une turbomachine incorporant une première variante du premier exemple de réalisation d'un assemblage selon l'invention,
- la figure 3 est une vue schématique en demi-coupe axiale d'une partie d'injection d'une turbomachine incorporant une seconde variante du premier exemple d'assemblage selon l'invention,
- la figure 4 est une partielle en bout illustrant la disposition alternée des buses d'injection et des languettes de fixation,
- la figure 5 est une vue schématique en demi-coupe axiale d'une partie d'injection d'une turbomachine incorporant un second exemple de réalisation d'un assemblage selon l'invention,
- la figure Sa montre un détail de l'assemblage de la figure 5,
- la figure 6 est une vue schématique en demi-coupe axiale d'une partie d'injection d'une turbomachine incorporant une première variante du second exemple d'assemblage selon l'invention, et
- la figure 7 est une vue schématique en demi-coupe axiale d'une partie d'injection d'une turbomachine incorporant une seconde variante du second exemple d'assemblage selon l'invention.

### Description détaillée d'un mode de réalisation préférentiel

La figure 1 montre en demi-coupe axiale une partie d'injection d'une turbomachine comprenant :
. une enveloppe annulaire externe (ou carter externe) 12, d'axe longitudinal 10,
. une enveloppe annulaire interne (ou carter interne) coaxiale 14,
. un espace annulaire 16 compris entre les deux enveloppes 12 et 14 recevant le comburant comprimé, généralement de l'air, provenant en amont d'un compresseur (non représenté) de la turbomachine, au travers d'un conduit annulaire de diffusion 18 (on notera la présence de la grille de diffusion 18a) définissant un flux général F d'écoulement des gaz,
   cet espace 16 comportant, dans le sens d'écoulement des gaz, tout d'abord un ensemble d'injection formé d'une pluralité de systèmes d'injection 20 régulièrement répartis autour du conduit 18 et comportant chacun une buse d'injection de carburant 22 fixée sur l'enveloppe annulaire externe 12 (dans un souci de simplification des dessins les mélangeur et déflecteur associés à chaque buse d'injection ont été omis), ensuite une chambre de combustion annulaire 24, formée d'une paroi axiale externe 26 et d'une paroi axiale interne 28, toutes deux coaxiales d'axe 10 et réalisées en un matériau composite haute température, de type CMC ou autres (carbone par exemple), et d'une paroi transversale 30 réalisée en un matériau métallique, formant fond de chambre, et pourvue d'ouvertures 32 pour la fixation du système d'injection, et enfin un distributeur annulaire (non représenté) formant un étage d'entrée d'une turbine haute pression. Dans la réalisation illustrée, on notera la présence de la casquette interne 33 prolongeant vers l'amont (par rapport au flux F) la paroi interne 28 de la chambre de combustion. Une casquette externe 34 peut par contre être directement intégrée à la paroi externe 26 de cette chambre de combustion.

Selon l'invention, le fond métallique 30 de la chambre de combustion qui a un coefficient de dilatation thermique très différent de celui des parois axiales externe 26 et interne 28 en matériau composite de la chambre de combustion, est maintenu fixement en position entre ces parois axiales par une pluralité de languettes souples 36, 38 régulièrement réparties entre les buses d'injection de carburant 22 (voir par exemple la figure 4). Ces languettes de fixation sont montées pour une première série d'entre elles (voir la languette référencée 36) entre le fond métallique 30 et la paroi axiale externe 26 et pour une seconde série d'entre elles (voir la languette référencée 38) entre le fond métallique 30 et la paroi axiale interne 28. Chaque languette de fixation souple est réalisée en un matériau métallique et est constituée de préférence d'une mince lame, de largeur constante ou non, ayant un point d'attache à chacune de ses deux extrémités.

Selon un premier exemple de réalisation illustré à la figure 1 (voir aussi le détail de la figure lA), la première extrémité 42 ; 44 de la languette de fixation est fixée solidairement et selon son emplacement à l'une ou l'autre des parois axiales externe 26 ou interne 28 de la chambre de combustion par des premiers moyens de fixation 46 ; 48 et la seconde extrémité 50 ; 52 est fixée de préférence par soudure ou brasure à une couronne métallique 54 ; 56, elle-même brasée ou soudée sur le fond de chambre métallique 30 de la chambre de combustion. Cet accrochage permet d'absorber les dilatations du fond de chambre sans détériorer les parois axiales en composite qui se déplacent peu radialement.

Les premiers moyens de fixation disposés en position décalée par rapport aux buses d'injection sont avantageusement de type boulons. Et, pour en faciliter l'accès ainsi que le montage/démontage, ces boulons sont choisis de préférence du type à écrou prisonnier.

L'étanchéité entre la paroi axiale externe ou interne et la couronne métallique est assurée par un joint circulaire de type « à lamelles » 58 ; 60 monté dans une gorge circulaire 62 ; 64 de la couronne métallique. Ce joint d'étanchéité avantageusement sectorisé comporte dans sa partie amont un béquet 66 ; 68 destiné à assurer un appui torique sur la paroi axiale en regard 26 ; 28 de la chambre de combustion. Le joint est plaqué contre la paroi par un élément élastique 70 ; 72, de préférence un ressort à lames, et maintenu en position par une pluralité de pions 74 ; 76 solidaires de la couronne. On notera que le jeu existant entre le bord périphérique externe 78 du fond de chambre (et le bord correspondant de la couronne métallique) est calculé de façon à ce que, en fonctionnement, la couronne métallique ne vienne pas comprimer la paroi axiale externe 26 en matériau composite ou simplement ne vienne à son contact. De même, on notera que le joint 60 assurant l'étanchéité avec la paroi axiale interne 28 est précontraint, la dilatation à chaud du fond de chambre ayant pour effet de décoller ce fond de la paroi interne.

La figure 2 illustre une première variante de réalisation de l'accrochage du fond de chambre métallique sur les parois axiales en matériau composite de la chambre de combustion, dans laquelle ce fond de chambre et les couronnes métalliques de support des languettes de fixation ne forment qu'une seule pièce 80 sur laquelle seront brasées ou soudées directement les secondes extrémités des languettes 50 ; 52. Cette pièce unique intègre bien entendu les moyens d'étanchéité précédents.

Une seconde variante est illustrée aux figures 3 et 4 dans lesquelles il n'existe plus qu'une seule série de languettes 82 dont une première extrémité 84 est fixée à la paroi axiale externe 26 par des premiers moyens de liaison 86 et une seconde extrémité 88 est fixée à la paroi axiale interne 28 par des seconds moyens de liaison 90. Ces premiers et seconds moyens de liaison sont avantageusement de type boulons. La languette est en outre brasée (ou soudée) sur le fond de chambre qui peut par exemple être formé par la pièce unique 80 de la variante précitée. Cette brasure est bien entendue effectuée au niveau des espaces inter-injecteurs entre les ouvertures 32.

La figure 5 illustre un second exemple de réalisation (voir aussi le détail de la figure Sa) dans lequel l'étanchéité entre la paroi axiale externe 26 ou interne 28 et le fond de chambre 30 n'est plus assurée par un joint circulaire de type « à lamelles » mais par un segment circulaire fendu (ouvert) 92 ; 94 monté serré contre la paroi axiale, muni d'un système couvre-joint et destiné à coopérer avec une gorge circulaire 96 ; 98 de la couronne métallique 54, 56. le jeu au fond de la gorge 96 de logement du segment externe 92 est calculé de façon à ce que, en fonctionnement, la couronne métallique ne vienne en contact ni avec la paroi axiale externe 26 en matériau composite, ni avec la face interne 92a du segment 92. De même, le segment 94 de la paroi interne est précontraint, la dilatation à chaud du fond de chambre ayant pour effet de décoller ce fond de la paroi interne.

Pour le reste, et comme dans le premier exemple de réalisation, la première extrémité 42 ; 44 de la languette de fixation 36 ; 38 est fixée solidairement et selon son emplacement à l'une ou l'autre des parois axiales externe 26 ou interne 28 de la chambre de combustion par les premiers moyens de fixation 46 ; 48 et la seconde extrémité 50 ; 52 est fixée de préférence par brasure ou soudure à la couronne métallique 54 ; 56, elle-même brasée ou soudée sur le fond de chambre métallique 30 de la chambre de combustion.

La figure 6 illustre une première variante de réalisation du montage précité dans lequel le fond de chambre et les couronnes métalliques de support des languettes de fixation ne forment plus qu'une seule pièce 100 sur laquelle seront brasées ou soudées directement les secondes extrémités de ces languettes 50 ; 52. Cette pièce unique intègre bien entendu les moyens d'étanchéité à segments précédents.

Une seconde variante est illustrée à la figure 7 dans laquelle il n'existe plus qu'une seule série de languettes 102 dont une première extrémité 104 est fixée à la paroi axiale externe 26 par des premiers moyens de liaison 106 et une seconde extrémité 108 est fixée à la paroi axiale interne 28 par des seconds moyens de liaison 110. Ces premiers et seconds moyens de fixation sont avantageusement de type boulons. La languette est en outre brasée (ou soudée) sur le fond de chambre qui peut, par exemple, être formé par la pièce unique 100 de la variante précitée. Cette brasure est bien entendue effectuée au niveau des espaces inter-injecteurs entre les ouvertures 32.

## Revendications

1. Chambre de combustion annulaire comportant des parois axiales externe (26) et interne (28) en matériau composite (24) et un fond de chambre (30, 80, 100) en matériau métallique (42), **caractérisée en ce que** pour permettre une libre dilatation radiale dudit fond de chambre par rapport auxdites parois axiales, ledit fond de chambre est maintenu en position entre lesdites parois axiales externe et interne par une pluralité de languettes souples (36, 38 ; 82 ; 102) fixées d'une part auxdites parois axiales par des moyens de fixation (46, 48 ; 86, 90 ; 106, 110) et d'autre part audit fond de chambre par brasure ou soudure, ledit fond de chambre comportant en outre des moyens (58, 60 ; 92, 94) pour assurer l'étanchéité entre ledit fond de chambre et lesdites parois axiales.

2. Chambre de combustion selon la revendication 1, **caractérisée en ce que** lesdites languettes souples de fixation sont en un matériau métallique.

3. Chambre de combustion selon la revendication 1, **caractérisée en ce que** lesdits moyens de fixation sont constitués par une pluralité de boulons, de préférence à écrou prisonnier.

4. Chambre de combustion selon la revendication 1, **caractérisée en ce que** lesdits moyens d'étanchéité comportent un joint circulaire de type « à lamelles » (58, 60) monté dans une gorge circulaire (62, 64) dudit fond de chambre métallique et destiné à assurer un appui sur ladite paroi axiale de la chambre de combustion en regard (26, 28).

5. Chambre de combustion selon la revendication 4, **caractérisée en ce que** ledit joint circulaire d'étanchéité est sectorisé.

6. Chambre de combustion selon la revendication 4, **caractérisée en ce que** ledit joint circulaire d'étanchéité est maintenu en appui contre ladite paroi axiale au moyen d'un élément élastique (70, 72) fixé sur ledit fond de chambre métallique.

7. Chambre de combustion selon la revendication 6, **caractérisée en ce que** ledit élément élastique est constitué par un ressort à lames.

8. Chambre de combustion selon la revendication 1, **caractérisée en ce que** lesdits moyens d'étanchéité comportent un segment circulaire (92, 94) monté contre ladite paroi axiale et destiné à coopérer avec une gorge circulaire (96, 98) de ledit fond de chambre métallique.

9. Chambre de combustion selon la revendication 8, **caractérisée en ce que** ledit segment circulaire d'étanchéité est fendu.

10. Chambre de combustion selon la revendication 1, **caractérisée en ce que** les languettes souples de fixation (36, 38) comportent une première extrémité (42, 44) fixée à l'une ou l'autre desdites parois axiales par lesdits moyens de fixation et une seconde extrémité (50, 52) fixée par brasure ou soudure audit fond de chambre.

11. Chambre de combustion selon la revendication 10, **caractérisée en ce que** ledit fond de chambre comporte en outre une couronne métallique (54, 56) sur laquelle sont brasées ou soudées lesdites secondes extrémités desdites languettes souples de fixation.

12. Chambre de combustion selon la revendication 1, **caractérisée en ce que** les languettes souples de fixation (82, 102) comportent une première extrémité (84, 104) fixée à l'une desdites parois axiales par des premiers moyens de liaison (86, 106), une seconde extrémité (88, 108) fixée à l'autre desdites parois axiales par des seconds moyens de liaison (90, 110) et une partie centrale fixée au fond de chambre (80, 100) par brasure ou soudure.

13. Chambre de combustion selon la revendication 12, **caractérisée en ce que** lesdites languettes souples de fixation sont disposées entre chacune des buses d'injection (22).

## Claims

1. An annular combustion chamber (24) having outer (26) and inner (28) axially-extending side walls (26, 28) of composite material and an end wall (30, 80, 100) of metal material, the chamber being **characterized in that** in order to enable said end wall to expand freely in a radial direction relative to said side walls, said end wall is held in position between said inner and outer side walls by a plurality of flexible tongues (36, 38; 82; 102) fixed firstly to said side walls by fixing means (46, 48; 86, 90; 106, 110) and secondly to said end wall by brazing or welding, said end wall further including means (58, 60; 92, 94) for providing sealing between said end wall and said side walls.

2. A combustion chamber according to claim 1,
**characterized in that** said flexible fixing tongues are made of a metal material.

3. A combustion chamber according to claim 1,
**characterized in that** said fixing means are constituted by a plurality of bolts, preferably having captive nuts.

4. A combustion chamber according to claim 1,
**characterized in that** said sealing means comprise a "spring blade" type circular gasket (58, 60) moulted in a circular groove (62, 64) of said metal end wall and designed to press against the facing one of said side walls (26, 28) of the combustion chamber.

5. A combustion chamber according to claim 4,
**characterized in that** said circular sealing gasket is subdivided into sectors.

6. A combustion chamber according to claim 4,
**characterized in that** said circular sealing gasket is held pressed against said side wall by means of a resilient element (70, 72) fixed to said metal end wall of the chamber.

7. A combustion chamber according to claim 6,
**characterized in that** said resilient element is constituted by spring blades.

8. A combustion chamber according to claim 1,
**characterized in that** said sealing means comprise a circular segment (92, 94) mounted against said side wall and designed two co-operate with a circular groove (96, 98) of said metal end wall.

9. A combustion chamber according to claim 8,
**characterized in that** said circular sealing segment is split.

10. A combustion chamber according to claim 1,
**characterized in that** each of said flexibly fixing tongues (36, 38) has a first end (42, 44) fixed to one or the other of said side walls by said fixing means, and a second end (50, 52) fixed to said end wall by brazing or welding.

11. A combustion chamber according to claim 10,
**characterized in that** said end wall further comprises a metal ring (54, 56) having said second ends of said flexible fixing tongues brazed or welded thereto.

12. A combustion chamber according to claim 1,
**characterized in that** each flexible fixing tongue (82, 102) has a first end (84, 104) fixed to one of said side walls by first convection means (86, 106), a second end (88, 108) fixed to the other one of said side walls by second connection means (90, 110), and a central potion fixed to the end wall (80, 100) by brazing or welding.

13. A combustion chamber according to claim 12,
**characterized in that** said flexible fixing tongues are disposed between successive injection nozzles (22).

## Patentansprüche

1. Ringförmige Brennkammer (24) mit einer axialen Außenwand (26) und einer axialen Innenwand (28) aus Verbundwerkstoff sowie einem Kammerboden (30, 80, 100) aus metallische Material , **dadurch gekennzeichnet, daß** - um eine freie radiale Ausdehnung des Kammerbodens gegenüber den axialen Wänden zu ermöglichen - der Kammerboden zwischen der axialen Außenwand und der axialen Innenwand durch eine Vielzahl flexibler Zungen (36, 38; 82; 102), die einerseits an den axialen Wänden durch Befestigungsmittel (46, 48; 86, 90; 106, 110) befestigt und andererseits am Kammerboden festgelötet oder festgeschweißt sind, in Position gehalten ist, wobei der Kammerboden ferner Mittel (58, 60; 92, 94) aufweist, um die Dichtigkeit zwischen dem Kammerboden und den axialen Wänden zu gewährleisten.

2. Brennkammer nach Anspruch 1, **dadurch gekennzeichnet, daß** die flexiblen Befestigungszungen aus einem metallischen Material bestehen.

3. Brennkammer nach Anspruch 1, **dadurch gekennzeichnet, daß** die Befestigungsmittel von einer Vielzahl von Bolzen, vorzugsweise mit Käfigmutter gebildet sind.

4. Brennkammer nach Anspruch 1, **dadurch gekennzeichnet, daß** die Dichtungsmittel eine Runddichtung vom Typ "Lamellen"-Runddiehtung (58, 60) aufweisen, die in einer umlaufenden Nut (62, 64) des Metallkammerbodens angebracht und dazu bestimmt ist, eine Anlage an der gegenüberliegenden axialen Wand der Brennkammer (26, 28) zu gewährleisten.

5. Brennkammer nach Anspruch 4, **dadurch gekennzeichnet, daß** die Runddichtung in Sektoren unterteilt ist.

6. Brennkammer nach Anspruch 4, **dadurch gekennzeichnet, daß** die Runddichtung mittels eines an dem Metallkammerboden befestigten Federelementes (70, 72) an der axialen Wand in Anlage gehalten ist.

7. Brennkammer nach Anspruch 6, **dadurch gekennzeichnet, daß** das Federelement von einer Blattfeder gebildet ist.

8. Brennkammer nach Anspruch 1, **dadurch gekennzeichnet, das** die Dichtungsmittel einen Ring (92, 94) umfassen, der an der axialen Wand angebracht und dazu bestimmt ist, mit einer umlaufender Nut (96, 98) des Metallkammerbodens zusammenzuwirken.

9. Brennkammer nach Anspruch 8, **dadurch gekennzeichnet, daß** der Dichtungsring geschlitzt ist.

10. Brennkammer nach Anspruch 1, **dadurch gekennzeichnet, daß** die flexiblen Befestigungszungen (36, 38) ein erstes Ende (42, 44), das durch die Befestigungsmittel an der einen oder der anderen der axialen Wände befestigt ist, sowie ein zweites Ende (50, 52), das an dem Kammerboden festgelötet oder festgeschweißt ist, aufweist.

11. Brennkammer nach Anspruch 10, **dadurch gekennzeichnet, daß** der Kammerboden ferner einen Metallkranz (54, 56) aufweist, an dem die zweiten Enden der flexiblen Befestigungszungen angelötet oder abgeschweißt sind.

12. Brennkammer nach Anspruch 1, **dadurch gekennzeichnet, daß** die flexiblen Befestigungszungen (82, 102) ein erstes Ende (84, 104), das durch erste Verbindungsmittel (86, 106) an einer der axialen Wände befestigt ist, ein zweites Ende (88, 108), das durch weite Verbindungsmittel (90, 110) an der anderen der axialen Wände befestigt ist, sowie einen am Kammerboden (80, 100) festgelöteten oder festgeschweißten mittleren Teil umfaßt.

13. Brennkammer nach Anspruch 12, **dadurch gekennzeichnet, daß** die flexiblen Befestigungszungen zwischen jeder der Einspritzdüsen (22) angeordnet sind.
